# EUROPÄISCHE PATENTSCHRIFT

(11) **EP 0 712 988 B1**
(45) Veröffentlichungstag und Bekanntmachung des Hinweises auf die Patenterteilung: **22.12.1999**
(21) Anmeldenummer: 95103210.1
(22) Anmeldetag: 07.03.1995
(51) Int. Cl.: E05D 11/10, E05D 7/10, E05D 7/00

(54) **Beschlag zum Befestigen eines Türflügels, insbesondere eines Türflügels einer Duschabtrennung aus Glas, Kunststoff oder dergleichen**
Fitting for fixing a doorwing, in particular a door wing of a slower partition made of glass, plastics or the like
Ferrure pour fixation d'un vantail de porte, en particulier vantail de porte d'un écran pour douche en verre, en plastique ou similaire

(30) Priorität: 15.11.1994 DE 4440465
(43) Veröffentlichungstag der Anmeldung: 22.05.1996
(73) Patentinhaber: Kienle GmbH, D-51149 Köln (DE)
(72) Erfinder: Kienle, Martin, D-51149 Köln (DE)
(74) Vertreter: Masch, Karl Gerhard, Dr.

(56) Entgegenhaltungen:
- EP-A- 0 386 342
- DE-A- 1 926 341
- DE-A- 2 416 381
- DE-U- 9 312 067
- FR-A- 757 599
- FR-A- 2 224 631

## Beschreibung

Die Erfindung betrifft einen Beschlag zum Befestigen eines Türflügels, insbesondere eines Türflügels einer Duschabtrennung aus Glas, Kunststoff oder dergleichen, bestehend aus einem unteren und einem oberen Scharnier jeweils aus zwei, durch einen Verbindungsstift miteinander vereinigten Scharnierhälften, jede mit Befestigungsplatte und Scharnieröse, wobei eines der beiden Scharniere eine den Türflügel in vorgegebenen Schwenkstellungen haltende Rasteinrichtung mit Rastungsprofilierungen an den zum Verbindungsstift koaxialen, senkrechten Stirnflächen der einander zugeordneten Scharnierösen aufweist und die eine Rastungsprofilierung an einer zum Verbindungsstift koaxialen, in der Scharnieröse drehfest gehaltenen Rasthülse vorgesehen ist.

Bei einem bekannten Beschlag der genannten Art (DE-U-93 12 067) ist die Rasthülse in Richtung der Achse des Verbindungsstiftes verstellbar in der Scharnieröse gelagert und mit Hilfe einer Schraubenfeder zur anderen Rastungsprofilierung hin beaufschlagt. Hierbei hat sich als nachteilig herausgestellt, daß die durch die Rastungsprofilierungen vorgegebenen Schwenkstellungen des Türflügels den gewünschten Stellungen nur dann entspricht, wenn die Befestigungsplatten der Scharniere exakt parallel bzw. senkrecht zueinander montiert sind. Das ist in der Praxis regelmäßig jedoch nicht der Fall.

Der Erfindung liegt die Aufgabe zugrunde, einen Beschlag der eingangs genannten Art so auszubilden, daß die Rasteinrichtung in Abhängigkeit von Montageunzulänglicheinstellbar ist.

Zur Lösung dieser Aufgabe ist erfindungsgemäß vorgesehen, daß die Rasthülse in einem vorgegebenen Winkelbereich um die Achse des Verbindungsstiftes verdrehbar in der Scharnieröse gelagert ist, daß der Verbindungsstift in ein Innengewinde der Rasthülse so eingeschraubt ist, daß die Rasthülse durch Drehen des Verbindungsstiftes in ihrer Höhe einstellbar ist.

Die verdrehbare Lagerung der Rasthülse in der Scharnieröse hat bei dem erfindungsgemäßen Beschlag zur Folge, daß die vorgegebene Schwenkstellung des Türflügels in gewissen Grenzen eingestellt werden kann, ohne daß die Funktionstüchtigkeit der Rasteinrichtung darunter leidet. Weiterhin lassen sich auch ungewöhnliche Montageungenauigkeiten noch ausgleichen.

Für die weitere Ausgestaltung bestehen im Rahmen der Erfindung mehrere Möglichkeiten. So ist nach einer bevorzugten Ausführungsform die Anordnung so getroffen, daß die Rasthülse mit einer Radialnase versehen ist, die mit Hilfe von Schrauben in eine Beschlagaushöhlung hinein verstellbar und fixierbar ist. Insoweit empfiehlt sich zusätzlich die Ausgestaltung, die Rasthülse von der Rückseite der Scharnieröse hier in die Beschlagaushöhlung einzusetzen und durch den anschließend in die Rasthülse sowie eine Beschlagsackbohrung eingeführten Verbindungsstift in der Scharnieröse zu halten. Hierbei bleibt nämlich der betreffende Teil der Rasteinrichtung von außen vollkommen unsichtbar. Zweckmäßigerweise wird der Verbindungsstift an seinem Kopf mit einer entsprechenden Betätigungsausbildung z. B. in Form eines Schraubendreherschlitzes versehen. Damit die vorgegebene Einstellung bei der Benutzung auch erhalten bleibt, sollte der Verbindungsstift mit einer radialen Schraube in seiner Winkelstellung fixierbar sein.

Grundsätzlich kann die andere Rastungsprofilierung zwar unmittelbar an der entsprechenden Stirnfläche der Scharnieröse vorgesehen sein, es empfiehlt sich jedoch, auch die andere Rastungsprofilierung an einer zum Verbindungsstift koaxialen, in der zugeordneten Scharnieröse drehfest gehaltenen Rasthülse vorzusehen. Die Rasteinrichtung ist dann insgesamt von außen unsichtbar und eventuellen Kalkablagerungen praktisch nicht zugänglich, so daß das die Rasteinrichtung aufweisende Scharnier auch als unteres Scharnier einsetzbar ist. Im übrigen besteht ohne weiteres die Möglichkeit, daß der Verbindungsstift zumindest eines der beiden Scharniere von unten in eine Scharnierösenbohrung einführbar und mit Hilfe eines federbeaufschlagten, in Umfangsnuten des Verbindungsstiftes einrastbaren Haltebolzens in verschiedenen Einschubstellungen haltbar ist. Das erleichtert die Montage. Der Verbindungsstift wird zweckmäßigerweise mit einem Manipulationsfuß versehen, um ihn gegebenenfalls leicht wieder entfernen zu können.

Im folgenden wird die Erfindung anhand einer ein Ausführungsbeispiel darstellenden Zeichnung näher erläutert. Es zeigen
- Fig. 1: in einer Explosionsdarstellung teils im Schnitt, teils in Seitenansicht ein unteres Scharnier eines Beschlages,
- Fig. 2: einen Schnitt A-A durch den Gegenstand der Fig. 1 und
- Fig. 3: einen Schnitt durch einen Teil des anderen Scharniers des Beschlages gemäß Fig. 1.

Der in den Figuren dargestellte Beschlag dient zum Befestigen eines Türflügels, insbesondere eines Vollglas-Türflügels einer Duschabtrennung. Der Beschlag besteht jeweils aus einem unteren Scharnier 1 und einem oberen Scharnier 2. Fig. 1 und 2 zeigen das untere Scharnier 1, während Fig. 3 das obere Scharnier 2 betrifft. Die nicht dargestellte andere Scharnierhälfte des oberen Scharniers 2 entspricht praktisch der entsprechenden Scharnierhälfte aus Fig. 1 mit der Maßgabe, daß die entsprechenden Teile der Rasteinrichtung fehlen.

Sowohl das untere Scharnier 1 als auch das obere Scharnier 2 sind jeweils aus zwei, durch einen Verbindungsstift 3 miteinander vereinigten Scharnierhälften 4, 5 mit Befestigungsplatte 6 und Scharnieröse 7 aufgebaut. Die für den Türflügel T bestimmte Befestigungsplatte 6 besteht ihrerseits aus zwei miteinander verschraubten Teilen, die den gläsernen Türflügel T zwischen sich aufnehmen.

Das untere Scharnier 1 gemäß den Fig. 1 und 2 weist eine den Türflügel T in vorgegebenen Schwenkstellungen haltende Rasteinrichtung 8 auf und zwar für 45°- und/oder 90°-Stellungen des Türflügels T. Hierzu ist die Rasteinrichtung 8 mit Rastungsprofilierungen 9 an den zum Verbindungsstift 3 koaxialen, senkrechten Stirnflächen der einander zugeordneten Scharnierösen 7 versehen. Beide Rastungsprofilierungen 9 sind jeweils an einer zum Verbindungsstift 3 koaxialen, in der zugeordneten Scharnieröse 7 drehfest gehaltenen Rasthülse 10 bzw. 11 vorgesehen. Die in Fig. 1 untere Rasthülse 10 in der unteren Scharnierhälfte 4 ist in einem vorgegebenen Winkelbereich um die Achse des Verbindungsstiftes 3 verdrehbar in der Scharnieröse 7 gelagert. Hierzu ist diese Rasthülse 10 mit einer Radialnase 12 versehen, die mit Hilfe von zwei gegenüberliegenden Schrauben 13 in eine Beschlagaushöhlung 14 hinein verstellbar und fixierbar ist. Die betreffende Rasthülse 10 ist von der Rückseite der (in den Fig. 1 und 2 linken Seite) Scharnieröse 7 her in die entsprechende Beschlagaushöhlung 14 eingesetzt und durch den anschließend in die Rasthülse 10 sowie eine Beschlagsackbohrung 15 eingeführten Verbindungstift 3 in der Scharnieröse 7 gehalten. Hierzu ist der Verbindungsstift 3 in ein Innengewinde 16 der Rasthülse 10 eingeschraubt, so daß die Rasthülse 10 auch in der Höhe einstellbar ist. Jedenfalls ist der Verbindungsstift 3 an seinem Kopf mit einer Betätigungsausbildung 17 in Form eines Schraubendreherschlitzes versehen. Der Verbindungsstift 3 ist im übrigen mit einer radialen Schraube 18 in seiner Winkelstellung fixierbar.

Die obere Rasthülse 11 ist lediglich axial in die zugeordnete Scharnieröse 7 drehfest eingesetzt; der Verdrehungssicherheit dienen formschlüssige Radialnuten und -rippen 19 an der der Rastprofilierung 9 gegenüberliegenden Seite der Rasthülse 11 sowie in der Scharnieröse 7.

Fig. 3 entnimmt man die Ausbildung eines Teils des oberen Scharniers 2. Der Verbindungsstift 3 ist hier von unten in eine Scharnierösenbohrung einführbar und mit Hilfe eines federbeaufschlagten, in Umfangsnuten 20 des Verbindungsstiftes 3 einrastbaren Haltebolzens 21 in verschiedenen Einschubstellungen haltbar. In der ersten Einschubstellung, die in Fig. 3 dargestellt ist, ist die andere Scharnierhälfte 5 ohne weiteres mit ihrer Scharnieröse 7 auf der dargestellten Scharnieröse 7 abstützbar. Durch weiteres Einschieben des Verbindungsstiftes 3 in die zweite Einschubstellung (Endstellung) sind dann die beiden Scharnierhälften 4, 5 miteinander vereinigt. Der Verbindungsstift 3 ist mit einem Manipulationsfuß 22 versehen und dadurch gegebenenfalls wieder zurückziehbar.

Wie man aus den Fig. 1 und 2 ohne weiteres entnimmt, läßt sich die Stellung der Rastungsprofilierung 9 der unteren Rasthülse 10 durch Verdrehen der Rasthülse 10 in der zugeordneten Scharnieröse 7 durch Betätigen der Schrauben 13 leicht relativ zur Rastungsprofilierung 9 der oberen Rasthülse 11 einstellen. In gleicher Weise kann man nach Lösen der Schraube 18 durch Betätigen des Verbindungsstiftes 3 auch leicht die Wirkungsstärke der Rasteinrichtung 8 einstellen. Im Ergebnis kann so Sorge dafür getragen werden, daß Montageungenauigkeiten keinen Einfluß auf die Wirkung der Rasteinrichtung haben.

## Patentansprüche

1. Beschlag zum Befestigen eines Türflügels (T), insbesondere eines Türflügels (T) einer Duschabtrennung aus Glas, Kunststoff oder dergleichen, bestehend aus einem unteren und einem oberen Scharnier (1 bzw. 2) jeweils aus zwei, durch einen Verbindungsstift (3) miteinander vereinigten Scharnierhälften (4, 5), jede mit Befestigungsplatte (6) und Scharnieröse (7), wobei eines der beiden Scharniere (1) eine den Türflügel (T) in vorgegebenen Schwenkstellungen haltende Rasteinrichtung (8) mit Rastungsprofilierungen (9) an den zum Verbindungsstift (3) koaxialen, senkrechten Stirnflächen der einander zugeordneten Scharnierösen (7) aufweist und die eine Rastungsprofilierung (9) an einer zum Verbindungsstift (3) koaxialen, in der Scharnieröse (7) drehfest gehaltenen Rasthülse (10) vorgesehen ist, **dadurch gekennzeichnet,** daß die Rasthülse (10) in einem vorgegebenen Winkelbereich um die Achse des Verbindungsstiftes (3) verdrehbar in der Scharnieröse (7) gelagert ist, daß der Verbindungsstift (3) in ein Innengewinde (16) der drehfest gehaltenen Rasthülse (10) so eingeschraubt ist, daß durch Drehen des Verbindungsstiftes (3) die Rasthülse (10) in ihrer Höhe einstellbar ist.

2. Beschlag nach Anspruch 1, dadurch gekennzeichnet, daß die Rasthülse (10) mit einer Radialnase (12) versehen ist, die mit Hilfe von Schrauben (13) in eine Beschlagaushöhlung (14) hinein verstellbar und fixierbar ist.

3. Beschlag nach Anspruch 2, dadurch gekennzeichnet, daß die Rasthülse (10) von der Rückseite der Scharnieröse (7) her in die Beschlagaushöhlung (14) eingesetzt und durch den anschließend in die Rasthülse (10) sowie eine Beschlagsackbohrung (15) eingeführten Verbindungsstift (3) in der Scharnieröse (7) gehalten ist.

4. Beschlag nach einem der Ansprüche 1 bis 3, dadurch gekennzeichnet, daß der Verbindungsstift (3) an seinem Kopf mit einer Betätigungsausbildung (17) versehen ist.

5. Beschlag nach einem der Ansprüche 1 bis 4, dadurch gekennzeichnet, daß der Verbindungsstift (3) mit einer radialen Schraube (18) in seiner Winkelstellung fixierbar ist.

6. Beschlag nach einem der Ansprüch 1 bis 5, dadurch gekennzeichnet, daß auch die andere Rastungsprofilierung (9) an einer zum Verbindungsstift (3) koaxialen, in der zugeordneten Scharnieröse (7) drehfest gehaltenen Rasthülse (11) vorgesehen ist.

7. Beschlag nach einem der Ansprüche 1 bis 6, dadurch gekennzeichnet, daß der Verbindungsstift (3) zumindest eines der beiden Scharniere (2) von unten in eine Scharnierösenbohrung einführbar und mit Hilfe eines federbeaufschlagten, in Umfangsnuten (20) des Verbindungsstiftes (3) einrastbaren Haltebolzens (21) in verschiedenen Einschubstellungen haltbar ist.

8. Beschlag nach Anspruch 7, dadurch gekennzeichnet, daß der Verbindungsstift (3) mit einem Manipulationsfuß (22) versehen ist.

## Claims

1. A fitting for fixing a door leaf (T)_{,} particularly a door leaf (T) of a shower partition made of glass, plastics or the like, consisting of a bottom and a top hinge (1; 2), each comprising two hinge halves (4, 5) joined to each other by a connecting pin (3) and each having a fixing plate (6) and a hinge lobe (7), wherein one of the two hinges (1) has a latching device (8) which holds the door leaf (T) in predetermined swivelled positions and which comprises latching profiles (9) on the vertical end faces, which are coaxial with the connecting pin (3), of the mutually associated hinge lobes (7), and one latching profile (9) is provided on a latching bushing (10) which is coaxial with the connecting pin (3) and which is held fixed in rotation in the hinge lobe (7). characterised in that the latching bushing (10) is mounted in the hinge lobe (7) so that it can be rotated within a predetermined angular range about the axis of the connecting pin (3), and that the connecting pin (3) is screwed into an internal screw thread (16) of the fixedly held latching bushing (10) so that the height of the latching bushing (10) can be adjusted by rotating the connecting pin (3).

2. A fitting according to claim 1, characterised in that the latching bushing (10) is provided with a radial catch (12) which can be set and fixed in a fitting recess (14) by means of screws (13).

3. A fitting according to claim 2, characterised in that the latching bushing (10) is inserted into the fitting recess (14) from the back of the hinge lobe (7) and is held in the hinge lobe (7) by the connecting pin (3), which is subsequently inserted in the latching bushing (10) and in a blind hole (15) in the fitting.

4. A fitting according to any, one of claims 1 to 3, characterised in that the connecting pin (3) is provided with an operating formation (17) at its head.

5. A fitting according to any one of claims 1 to 4, characterised in that the angular position of the connecting pin (3) can he fixed by a radial screw (18).

6. A fitting according to any, one of claims 1 to 6, characterised in that the other latching profile (9) is also provided on a latching bushing (11) which is coaxial with the connecting pin (3) and which is held fixed in rotation in the associated hinge lobe (7).

7. A fitting according to any one of claims 1 to 6, characterised in that the connecting pin (3) of at least one of the two hinges (2) can be inserted from below into a hinge lobe hole and can be held in different positions of insertion by means of a spring-loaded retaining pin (21) which can be locked in peripheral grooves (20) of the connecting pin (3).

8. A fitting according to claim 7, characterised in that the connecting pin (3) is provided with a manipulation base (22).

## Revendications

1. Ferrure pour fixer un vantail de porte (T), en particulier un vantail de porte (T) d'un pare-douche en verre, en matière plastique ou analogue, constituée d'une charnière inférieure et d'une charnière supérieure (1 et, respectivement, 2) se composant chacune de deux moitiés de charnière (4, 5) réunies entre elles par une tige de liaison (3), chacune comportant une plaque de fixation (6) et un oeil de charnière (7), l'une des deux charnières (1) comportant un dispositif de crantage (8) qui maintient le vantail de porte (T) dans des positions de pivotement prédéfinies et qui est pourvu de profilages de crantage (9) sur les faces frontales verticales, coaxiales à la tige de liaison (3), des oeils de charnière (7) mutuellement associés, et l'un des profilages de crantage (9) étant situé sur une douille de crantage (10) qui est coaxiale à la tige de liaison (3) et qui est solidarisée en rotation avec l'oeil de charnière (7), caractérisée en ce que la douille de crantage (10) est montée dans l'oeil de charnière (7) avec la possibilité de tourner autour de l'axe de la tige de liaison (3) dans une zone angulaire prédéfinie, en ce que la tige de liaison (3) est vissée dans un taraudage (16) de la douille de crantage (10) solidarisée en rotation, de façon que la douille de crantage (10) puisse être réglée en hauteur en tournant la tige de liaison (3).

2. Ferrure selon la revendication 1, caractérisée en ce que la douille de crantage (10) est pourvue d'un talon radial (12) qui, à l'aide de vis (13), peut être engagé et immobilisé dans un creux de ferrure (14).

3. Ferrure selon la revendication 2, caractérisée en ce que la douille de crantage (10) est mise en place dans le creux de ferrure (14) par le côté arrière de l'oeil de charnière (7) et est maintenue dans l'oeil de charnière (7) par la tige de liaison (3) introduite ensuite dans la douille de crantage (10) ainsi que dans un trou borgne de ferrure (15).

4. Ferrure selon l'une des revendications 1 à 3, caractérisée en ce que la tige de liaison (3) est pourvue d'un moyen d'actionnement (17) sur sa tête.

5. Ferrure selon l'une des revendications 1 à 4, caractérisée en ce que la tige de liaison (3) peut être immobilisée dans sa position angulaire par une vis radiale (18).

6. Ferrure selon l'une des revendications 1 à 5, caractérisée en ce que l'autre profilage de crantage (9) se trouve lui aussi sur une douille de crantage (11) qui est coaxiale à la tige de liaison (3) et qui est solidarisée en rotation avec l'oeil de charnière (7) associé.

7. Ferrure selon l'une des revendications 1 à 6, caractérisée en ce que la tige de liaison (3) d'au moins une des deux charnières (2) peut être introduite par le bas dans un trou formant oeil de charnière et être maintenue dans diverses positions d'enfoncement à l'aide d'un goujon de maintien (21) sollicité élastiquement et apte à s'engager dans des gorges périphériques (20) de la tige de liaison (3).

8. Ferrure selon la revendication 7, caractérisée en ce que la tige de liaison (3) est pourvue d'un pied de manipulation (22) .
